# EUROPÄISCHE PATENTSCHRIFT

(11) **EP 1 205 673 B1**
(45) Veröffentlichungstag und Bekanntmachung des Hinweises auf die Patenterteilung: **15.09.2004**
(21) Anmeldenummer: 01126022.1
(22) Anmeldetag: 31.10.2001
(51) Int. Cl.: F16B 12/20, E05D 5/02

(54) **Durch Spreizdübel befestigbares Element**
Element fastenable by an expansion dowel
Elément apte à être monté par une cheville d'expansion

(30) Priorität: 08.11.2000 DE 20019015 U
(43) Veröffentlichungstag der Anmeldung: 15.05.2002
(73) Patentinhaber: Arturo Salice S.p.A., I-22060 Novedrate (Como) (IT)
(72) Erfinder:
(74) Vertreter: Gossel, Hans K., Dipl.-Ing.

(56) Entgegenhaltungen:
- EP-A- 0 684 359
- EP-A- 0 715 085
- EP-A- 1 006 251
- US-A- 4 982 476
- US-A- 5 246 322

## Beschreibung

Die Erfindung betrifft ein Element, das durch mindestens einen Spreizdübel an einem mit mindestens einer Bohrung versehenen Gegenteil befestigbar ist, vorzugsweise einem Möbelbeschlag, z.B. Scharnierteil, bei dem der Spreizdübel mindestens über einen Teil der Länge seines Schafts mit einem axial verlaufenden Schlitz und mit einer zentralen Bohrung versehen ist, in der ein bei seiner Drehung den . Spreizdübel spreizender Spreizkörper angeordnet ist.

Aus EP 0 684 359 A1 ist ein das schwenkbare Teil eines Scharniers bildender Scharniertopf bekannt, dessen im wesentlichen rechteckiger Befestigungsflansch mit zwei Spreizdübeln der eingangs angegebenen Art versehen ist, deren Spreizkörper zu ihrer Verdrehung mit Hebel bildenden Plättchen versehen sind. Abgesehen davon, daß zur Verdrehung der Spreizkörper verhältnismäßig kleine Plättchen ergriffen werden müssen, muß jeder der beiden Spreizkörper durch besondere eigene Handgriffe gespreizt werden.

Aufgabe der Erfindung ist es daher, ein Element der eingangs angegebenen Art zu schaffen, das sich in einfacherer Weise und durch einfachere Betätigung montieren läßt.

Erfindungsgemäß wird diese Aufgabe dadurch gelöst, daß an dem Element ein mit einer Zahnstange versehenes Teil verschieblich geführt ist und daß die Zahnstange mit einem undrehbar mit dem Spreizkörper verbundenen Ritzel kämmt.

Das erfindungsgemäße Element läßt sich in einfacher Weise durch einen Handgriff dadurch montieren, daß das verschiebliche Teil relativ zu dem Element verschoben wird. Durch diese Verschiebung überträgt die Zahnstange eine Drehung von vorzugsweise 90° auf den Spreizkörper, so daß dieser den Spreizdübel zu seiner Verklammerung in dem vorgebohrten Loch spreizt.

Zweckmäßigerweise besteht der Spreizkörper aus einem Stift, der mit einander gegenüberliegenden radialen Vorsprüngen und an seinem oberen Ende mit einem aus einem Ritzel bestehenden Kopf versehen ist.

Zweckmäßigerweise verbreitern sich die Vorsprünge zum unteren Ende des Stifts hin keilförmig, so daß sie an die gespreizte Form des Spreizdübels angenähert sind.

Eine besonders günstige Anpassung des Spreizkörpers an die Bohrung des Dübels wird dadurch erreicht, daß der Schaft des Spreizdübels mit zwei einander gegenüberliegenden Schlitzen versehen ist und sich die zentrale Bohrung zum Ende des Schafts hin trichterförmig erweitert, wobei der trichterförmige Teil einen elliptischen Querschnitt besitzt und die die größeren Durchmesser des trichterförmigen Teils begrenzenden Mantellinien mit den Schlitzen in einer Ebene liegen.

Nach einer bevorzugten Ausführungsform der Erfindung ist vorgesehen, daß das Element plattenförmig ausgebildet und auf gegenüberliegenden Seiten mit je einem Spreizdübel und zwei quer zu der Verbindungslinie der Drehachse der Ritzel verlaufenden Langlöchern versehen ist, in denen das verschiebliche Teil geführt ist, das mit zwei mit den beiden Ritzeln kämmenden Zahnstangen versehen ist.

Zur Führung des verschieblichen Teils an dem Element oder plattenförmigen Teil kann das verschiebliche Teil mit zwei die Langlöcher durchsetzenden Bolzen versehen sein, die auf der gegenüberliegenden Seite der Langlöcher Nietköpfe tragen. Die Nietköpfe verhindern sodann ein Abheben des verschieblichen Teils und stützen sich auf der Rückseite des Elements auf den Rändern der Langlöcher ab.

Zweckmäßigerweise besitzt der Spreizdübel zwischen seinem oberen Auflageflansch und seinem Schaftteil einen mehreckigen, z.B. viereckigen Abschnitt, mit dem er undrehbar in einem komplementären Durchbruch des Elements gehalten ist. Auf diese Weise wird eine unerwünschte Verdrehung des Spreizdübels gegenüber dem zu befestigenden Element verhindert.

Nach einer anderen Ausführungsform ist vorgesehen, daß zwei verschieblicheTeile an dem Element parallel zur Verbindungslinie der Drehachsen der Ritzel geführt und mit zu dieser Verbindungslinie parallelen Zahnstangenabschitten versehen sind, die mit den Ritzeln kämmen. Durch einfaches Zusammenschieben dieser Teile lassen sich beide Dübel spreizen.

Ausführungsbeispiele der Erfindung werden nachstehend anhand der Zeichnung näher erläutert. In dieser zeigt
- Fig. 1: eine Draufsicht auf den Scharniertopf eines Viergelenkscharniers mit teilweise geschnittener, in die Montagestellung geschobener Deckplatte,
- Fig. 2: einen Schnitt durch den Scharniertopf längs der Linie II-II in Fig. 1
- Fig. 3: eine Draufsicht auf den Scharniertopf ohne Deckplatte und ohne Spreizdübel,
- Fig. 4: eine Unteransicht der Deckplatte
- Fig. 5: eine Draufsicht auf eine andere Ausführungsform eines Scharniertopfs mit in die Montagestellung geschobener und teilweise geschnittener linker Deckplatte,
- Fig. 6: eine Unteransicht der Deckplatte und
- Fig. 7: eine Unteransicht des Spreizdübels.

Der Grundkörper des Scharniertopfs 1 ist üblicher Bauart und besteht aus einem topfförmigen Teil 2, der in eine Sacklochbohrung einer Tür oder Klappe eingesetzt wird, und einem rechteckigen flanschförmigen Teil 3, der der Befestigung des Scharniertopfes dient und den topfförmigen Teil etwa über die Hälfte seiner Kreisfläche überragt.

Der Grundkörper des Scharniertopfs ohne Deckplatte und Dübel besteht aus dem topfförmigen Teil 2 und dem einstückig mit dem Rand des topfförmigen Teils verbundenen flanschförmigen Teil 3, das den topfförmigen Teil in üblicher Weise überragt. Der Grundkörper 2, 3 besteht üblicherweise aus einem Blechstanzteil. Die seitlich auskragenden lappenförmigen Teile des flanschförmigen Teils 3 sind mit rechteckigen Ausnehmungen 4 versehen. In diesen Ausnehmungen 4 ist der Spreizdübel 5 undrehbar gehaltert. Der Spreizdübel 5 besteht aus einem unteren zylindrischen Schaftteil 6 mit über dessen Mantel verlaufenden sägezahnförmigen Nuten, der mit einem im Querschnitt viereckigen Abschnitt 7 verbunden ist, an den ein verbreitertes viereckiges Kopfteil 8 anschließt. Der Querschnitt des viereckigen Abschnitts 7 entspricht in seiner Form dem Durchbruch 4 des flanschförmigen Teils, so daß dieser Abschnitt in dem Durchbruch undrehbar gehaltert ist. Mit dem viereckigen Kopfteil 8 stützt sich der Dübel auf dem Rand des viereckigen Durchbruchs 4 ab. Der Schaftteil 6 des Dübels ist mit einem axialen Schlitz 9 versehen, der sich von dem unteren Ende bis zu dem viereckigen Abschnitt 7 erstreckt. Der Spreizdübel 5 bis 8 besteht aus einem Kunststoffspritzgußteil. Der Spreizdübel ist mit einer zentralen Bohrung 10 versehen, die sich zu ihrem unteren Ende hin trichterförmig erweitert, wobei diese trichterförmige Erweiterung 11 einen elliptischen Querschnitt aufweist und deren größeren elliptischen Durchmesser mit dem Schlitz 9 fluchten. In der Bohrung 10 ist ein Stift 12 aus Stahl angeordnet, der in seinem Bereich auf gegenüberliegenden Seiten mit radialen flügelartigen Fortsätzen 13 versehen ist, die sich zum unteren Ende des Stifts 12 hin keilförmig verbreitern und die Spreizkörper bilden. Das obere Ende des Stifts 12 trägt als Kopf-ein Ritzel 14. Die Ritzel 14 beider Seiten kämmen mit Zahnstangen 15, die sich an der Unterseite der Deckplatte 16 befinden. Die Deckplatte 16 besteht ebenfalls aus einem Blechstanzteil oder aber aus einem Spritzgußteil aus geeignetem Material.

Das flanschförmige Teile 3 ist zwischen den Durchbrüchen 4 und der topfförmigen Ausnehmung 17 des topfförmigen Teils 2 mit Langlöchern 18 versehen, die parallel zu den inneren Rändern der Durchbrüche 4 und den Seitenwandungen der topfförmigen Ausnehmung 17 verlaufen. Die Deckplatte 16 ist auf ihrer Unterseite mit viereckigen Bolzen 19 versehen, die die Langlöcher 18 durchsetzen und mit Nietköpfen 20 versehen sind, so daß die Deckplatte 16 auf dem flanschförmigen Teil 3 über die Länge der Langlöcher 18 quer verschieblich geführt und gehaltert ist. In der aus Fig. 1 ersichtlichen Montagestellung der Deckplatte 16 ist diese teilweise von dem flanschförmigen Teil abgeschoben, wobei sich die vorderen Teile der Zahnstangen 15 im Eingriff mit den Ritzeln 14 befinden. In dieser Ausgangsstellung fluchten die keilförmigen Fortsätze 13 mit dem axialen Schlitz 9, so daß der Spreizdübel durch die Spreizkörper nicht gespreizt wird. Wird jedoch die Deckplatte 16 in ihre den flanschförmigen Teil 3 vollständig überdeckende Stellung in Richtung des Pfeils A verschoben, übertragen die Zahnstangen 15 auf das Ritzel 14 etwa eine Vierteldrehung, so daß die Spreizkörper 13 den Schaft 6 des Dübels 5 spreizen und diesen in einer Dübelbohrung verklammern.

Die mit Nietköpfen 20 versehenen Bolzen 19 weisen vorzugsweise einen viereckigen Schaft auf, um eine verkantungsfreie Verschiebung in den Langlöchern 18 zu gewährleisten.

Bei dem Ausführungsbeispiel nach Fig. 5 ist das flanschförmige Teil 3 oberhalb und parallel zur Verbindungslinie der Drehachsen der Ritzel 14 mit Langlöchern 24 versehen, in denen seitliche Deckplattenteile 25 längsverschieblich geführt sind. Die Deckplattenteile 25 sind auf ihren Unterseiten mit Zahnstangenabschnitten 26 versehen, die mit den Ritzeln kämmen. Weiterhin tragen die Deckplattenteile auf ihren Unterseiten viereckige bolzenförmige Zapfen 27, die die Langlöcher 24 durchsetzen und zu ihrer Halterung auf der Rückseite der Langlöcher 14 mit Niet-köpfen versehen sind. Die Länge der Langlöcher 24 ist wiederum so bemessen, daß die Zahnstangen 26 den Ritzeln 14 eine Vierteldrehung erteilen, wenn die Deckplattenteile 25 aus ihrer in Fig. 5 ersichtlichen linken Stellung in ihre eingeschobene Stellung verschoben werden, wie aus der rechten Seite der Fig. 5 ersichtlich ist. Auch bei der Ausführungsform nach Fig. 5 kann eine Verklammerung der Spreizdübel 5 einfach und schnell ausgeführt werden, da sich die Deckplattenteile 25 zur Verriegelung in Richtung des Pfeils B einfach zusammenschieben lassen.

## Patentansprüche

1. Element, das durch mindestens einen Spreizdübel (5) an einem mit mindestens einer Bohrung versehenen Gegenteil befestigbar ist, vorzugsweise Möbelbeschlag, z.B. Scharnierteil (1), bei dem der Spreizdübel (5) mindestens über einen Teil der Länge seines Schafts (6) mit einem axial verlaufenden Schlitz (9) und mit einer zentralen Bohrung (10) versehen ist, in der ein bei seiner Drehung den Spreizdübel (5) spreizender Spreizkörper 12, 13 angeordnet ist,
**dadurch gekennzeichnet, daß** an dem Element ein mit einer Zahnstange (15, 26) versehenes Teil verschieblich geführt ist und daß die Zahnstange (15, 26) mit einem undrehbar mit dem Spreizkörper (12, 13) verbundenen Ritzel (14) kämmt.

2. Element nach Anspruch 1, **dadurch gekennzeichnet, daß** der Spreizkörper aus einem Stift (12) besteht, der mit einander gegenüberliegenden radialen Vorsprüngen (13) und an seinem oberen Ende mit einem aus einem Ritzel (14) bestehenden Kopf versehen ist.

3. Element nach Anspruch 1 oder 2, **dadurch gekennzeichnet, daß** sich die Vorsprünge (13) zum unteren Ende des Stifts hin keilförmig verbreitern.

4. Element nach einem der Ansprüche 1 bis 3, **dadurch gekennzeichnet, daß** der Schaft (6) des Spreizdübels mit zwei einander gegenüberliegenden Schlitzen (9) versehen ist und sich die zentrale Bohrung (10) zum Ende des Schafts hin trichterförmig erweitert, wobei der trichterförmige Teil(11) einen elliptischen Querschnitt besitzt und die die größeren Durchmesser des trichterförmigen Teils (11) begrenzenden Mantellinien mit den Schlitzen in einer Ebene liegen.

5. Element nach einem der Ansprüche 1 bis 4, **dadurch gekennzeichnet, daß** das Element plattenförmig ausgebildet und auf gegenüberliegenden Seiten mit je einem Spreizdübel (5) und zwei quer zu der Verbindungslinie die Drehachse der Ritzel (14) verlaufenden Langlöchern (18) versehen ist, in denen das verschiebliche Teil (3) geführt ist, das mit zwei mit den beiden Ritzeln (14) kämmenden Zahnstangen (15) versehen ist.

6. Element nach einem der Ansprüche 1 bis 5, **dadurch gekennzeichnet, daß** das verschiebliche Teil (3) mit zwei Langlöchern (18) durchsetzenden Bolzen versehen ist, die auf gegenüberliegenden Seiten der Langlöcher (18) Nietköpfe (20) tragen.

7. Element nach einem der Ansprüche 1 bis 6, **dadurch gekennzeichnet, daß** der Spreizdübel zwischen seinem oberen Auflageflansch (8) und seinem Schaftteil (6) einen mehreckigen, z.B. viereckigen Abschnitt (7) besitzt, mit dem er undrehbar in einem komplementären Durchbruch (4) des Elements gehalten ist.

8. Element nach einem der Ansprüche 1 bis 4 oder 6 und 7, **dadurch gekennzeichnet, daß** zwei verschiebliche Teile (25) an dem Element parallel zu der Verbindungslinie der Drehachsen der Ritzel (14) geführt und mit zu dieser Verbindungslinie parallelen Zahnstangenabschnitten (26) versehen sind, die mit den Ritzeln kämmen.

## Revendications

1. Elément apte à être monté par au moins une cheville d'expansion (5) à une contrepartie pourvue d'au moins un alésage, de préférence à une ferrure de meuble, par exemple une pièce de chamière (1), dans lequel la cheville d'expansion (5) est pourvue d'une fente (9) s'étendant axialement au moins par-dessus une partie de la longueur de son axe (6) et d'un alésage central (10) dans lequel est disposé un corps d'expansion (12, 13) écartant dans sa rotation la cheville d'expansion (5),
**caractérisé en ce qu'**une pièce mobile pourvue d'une crémaillère (15, 26) est guidée le long de l'élément et que la crémaillère (15, 26) engrène un pignon (14) relié de manière à ne pas pouvoir tourner au corps d'expansion (12, 13).

2. Elément selon la revendication 1, **caractérisé en ce que** le corps d'expansion consiste en une goupille (12) qui est pourvue de projections (13) radiales réciproquement opposées et à son extrémité supérieure d'une tête consistant en un pignon (14).

3. Elément selon les revendications 1 ou 2, **caractérisé en ce que** les projections (13) s'élargissent en forme d'un coin en direction de l'extrémité inférieure de la goupille.

4. Elément selon l'une quelconque des revendications 1 à 3, **caractérisé en ce que** l'axe (6) de la cheville d'expansion est pourvu de deux fentes (9) opposées l'une à l'autre et que l'alésage central (10) s'élargit à la manière d'un entonnoir en direction de l'extrémité de l'axe, la partie à la manière d'un entonnoir (11) présentant une coupe transversale elliptique et les courbes d'enveloppe délimitant le diamètre plus grand de la partie à la manière d'un entonnoir (11) se trouvant dans un plan avec les fentes.

5. Elément selon l'une quelconque des revendications 1 à 4, **caractérisé en ce que** l'élément est formé comme plaque et est pourvu sur deux côtés opposés d'une cheville d'expansion (5) et de deux trous oblongs (18) s'étendant transversalement par rapport à la ligne de raccordement des axes de pivotement des pignons (14), trous oblongs dans lesquels la partie mobile (3) qui est pourvue de . deux crémaillères (15) engrenant les deux pignons (14) est guidée.

6. Elément selon l'une quelconque des revendications 1 à 5, **caractérisé en ce que** la partie mobile (3) est pourvue de deux boulons traversant les deux trous oblongs (18), qui sur des côtés opposés des trous oblongs (18) portent des têtes de rivet (20).

7. Elément selon l'une quelconque des revendications 1 à 6, **caractérisé en ce que** la cheville d'expansion possède entre sa flasque d'appui (8) supérieure et sa partie d'axe (6) une section pluriangulaire, par exemple carrée (7) moyennant laquelle elle est tenue de manière à ne pas pouvoir pivoter dans un perçage (4) complémentaire de l'élément.

8. Elément selon l'une quelconque des revendications 1 à 4 ou 6 et 7, **caractérisé en ce que** deux parties mobiles (25) sont guidées le long de l'élément parallèlement à la ligne de raccordement des axes de pivotement des pignons (14) et sont pourvues de sections en crémaillère (26) parallèles à cette ligne de raccordement, lesquelles engrènent les pignons.

## Claims

1. Element fastenable by at least one expansion dowel (5) to a counterpart provided with at least one hole, preferably a furniture fitting, e.g. hinge part (1), in which the expansion dowel (5) is provided at least over a portion of the length of its shaft (6) with an axially running slot (9) and with a central hole (10), in which hole is arranged an expanding body (12, 13) that on rotation expands the expansion dowel (5),
**characterised in that**
located on the element is a sliding part provided with a rack (15, 26), and that said rack (15, 26) engages with a pinion (14) that is non-rotationally connected to the expanding body (12, 13).

2. Element according to Claim 1, **characterised in that** the expanding body consists of a pin (12) that is provided with mutually opposing radial projections (13) and with a head comprising a pinion (14) at its top end.

3. Element according to Claim 1 or 2, **characterised in that** the projections (13) widen wedge-like, towards the bottom end of the pin.

4. Element according to one of Claims 1 to 3, **characterised in that** the shaft (6) of the expansion dowel is provided with two mutually opposing slots (9) and the central hole (10) widens funnel-like towards the end of the shaft, with the funnel-shaped part (11) exhibiting an elliptical cross section and the generating side lines delimiting the larger diameter of the funnel-shape part (11) lying in a plane with the slots.

5. Element according to one of Claims 1 to 4, **characterised in that** the element is plate-shaped in design and is provided on opposing sides with in each case one expansion dowel (5) and two oblong holes (18) running transverse to the line connecting the axes of rotation of the pinions (14), in which oblong holes (18) is located the sliding part (3) that is provided with two racks (15) that mesh with the two pinions (14).

6. Element according to one of Claims 1 to 5, **characterised in that** the sliding part (3) is provided with two pins inserted through oblong holes (18), which pins bear rivet heads (20) on the opposing sides of the oblong holes (18).

7. Element according to one of Claims 1 to 6, **characterised in that** the expansion dowel features a polygonal, e.g. rectangular, section (7) between its top bearing flange (8) and its shaft portion (6), with which section (7) it is retained and prevented from rotating in a complementary aperture (4).

8. Element according to one of Claims 1 to 4 or 6 and 7, **characterised in that** two sliding parts (25) are located at the element parallel to the line connecting the axes of rotation of the pinions (14) and with rack sections (26) parallel to this connecting line, which rack sections (26) mesh with the pinions.
